# FASCICULE DE BREVET EUROPEEN

(11) **EP 0 352 686 B1**
(45) Date de publication et mention de la délivrance du brevet: **06.10.1993**
(21) Numéro de dépôt: 89113555.0
(22) Date de dépôt: 24.07.1989
(51) Int. Cl.: B43M 3/04

(54) **Dispositif d'ouverture de corps d'enveloppes pour leur chargement**
Vorrichtung zum Öffnen und Füllen von Briefumschlägen
Envelope opening and filling device

(30) Priorité: 27.07.1988 FR 8810122
(43) Date de publication de la demande: 31.01.1990
(73) Titulaire: NEOPOST INDUSTRIE, F-92220 Bagneux (FR)
(72) Inventeur: Krasuski, Marek, F-92260 Fontenay aux Roses (FR); Prugnolle, Bernard, F-93500 Pantin (FR)
(74) Mandataire: Weinmiller, Jürgen

(56) Documents cités:
- DE-A- 3 137 033
- US-A- 2 736 999
- US-A- 2 835 090

## Description

La présente invention concerne les machines d'insertion de plis dans des enveloppes. Elle porte plus particulièrement dans de telles machines sur un dispositif d'ouverture du corps des enveloppes successives en vue de l'insertion d'un pli dans chacune de ces enveloppes.

De manière connue, dans une machine d'insertion de plis dans des enveloppes, des moyens d'avance des enveloppes assurent l'amenée et la présentation des enveloppes successives à charger dans une position définie de chargement, en regard d'un chemin de plis. Chacun des plis est avancé sur son chemin puis inséré dans l'enveloppe alors en attente dans sa position de chargement. Après chargement, l'enveloppe concernée est éjectée.

Au cours de l'avance d'une enveloppe vers sa position de chargement, le rabat d'enveloppe est déplié. L'enveloppe mise dans sa position de chargement a son rabat retenu déplié pour ne pas géner l'exécution de l'opération d'insertion du pli.

Pour faciliter cette opération d'insertion, des doigts dits d'ouverture du corps de l'enveloppe, montés normalement effacés devant l'enveloppe en position de chargement, sont actionnés en position d'ouverture pour s'insérer partiellement dans le corps de l'enveloppe et l'ouvrir, avant l'insertion du pli.

Ces doigts sont en général montés en bout d'un bras d'actionnement commandé en synchronisme avec le déroulement d'un cycle d'insertion, pour l'effacement des doigts et leur mise en position d'ouverture.

Le brevet allemand antérieur DE- 31 37 033 (PITNEY BOWES) décrit une machine d'insertion où le poste d'insertion est défini sur un plateau en U. Les enveloppes vides à charger sont déviées sur la périphérie d'un premier rouleau d'entraînement auquel sont associés deux galets de guidage; un levier pivotant monté entre ces deux galets assure en même temps l'ouverture du volet des enveloppes. Un deuxième rouleau et un déflecteur de guidage prolongent l'action du premier rouleau pour placer chaque enveloppe sur le plateau en position de chargement dans laquelle le dos de l'enveloppe repose sur le plateau tandis que son volet reste en appui contre une plaque inclinée prolongeant le déflecteur de guidage à l'avant du plateau.

Le dispositif d'ouverture du corps de l'enveloppe comporte des premiers doigts d'ouverture de type conventionnel, qui sont normalement rétractés à l'avant du plateau et s'insèrent dans le corps de l'enveloppe en position de chargement. Il comporte, en outre, des doigts de dépression en L, montés pivotants en regard du plateau en U pour être à distance du plateau ou en appui sur le corps de l'enveloppe en position de chargement. Ces doigts de dépression appliquent le corps de l'enveloppe contre le plateau en U à l'encontre de l'effet de la plaque inclinée de retenue du volet. Ces doigts de dépression sont commandés par un arbre à cames, lui-même commandé par un électro-aimant à travers un mécanisme de couplage, quand l'enveloppe est détectée en position de chargement. Ils sont remis au repos quand l'enveloppe quitte le poste de chargement. Chaque doigt est articulé en deux points sur deux leviers pivotants dont l'un est commandé. Le mécanisme de chargement est à RAM d'insertion des plis.

La machine d'insertion décrite dans le brevet US-A- 2 736 999 (PITNEY BOWES) permet de venir assembler des feuilles sur un RAM qui assure leur insertion dans une enveloppe. Elle comporte un convoyeur sans fin à doigts poussoirs de préhension, monté sous les chemins pour les différents types de feuilles. Ces doigts prélèvent au passage la feuille présente à la sortie de chaque chemin. Ils entraînent les feuilles prélevées jusqu'au RAM monté en bout du convoyeur et en regard d'une enveloppe ouverte en attente de chargement sur un poste d'insertion.

Au poste d'insertion, l'enveloppe reçue ouverte a son volet retenu sur une plaque avant et maintenu en appui contre cette plaque par des doigts pivotants. Son corps est à son tour maintenu ouvert par des doigts montés en bout d'un bras pivotant.

Le montage de tels doigts d'ouverture et de leur mécanisme de commande est souvent peu aisé compte tenu du faible espace qu'il leur est alloué pour réduire au maximum l'encombrement global de la machine d'insertion.

La présente invention a précisément pour but de réaliser un dispositif d'ouverture du corps des enveloppes à charger, de réalisation très simple et de montage dans une machine à insérer rendu très aisé, et ne présentant avec son mécanisme de commande qu'un très faible encombrement.

Elle a donc pour objet un dispositif d'ouverture de corps d'enveloppes pour leur chargement, rentrant dans une machine d'insertion dans laquelle chaque enveloppe à charger est maintenue dans une position dite de chargement en regard d'un chemin de plis, ledit dispositif comportant des doigts d'ouverture couplés à des moyens d'actionnement eux-mêmes couplés à des moyens de commande, pour assurer la mise des doigts d'ouverture en position effacée et en position d'ouverture, en regard de l'enveloppe dans ladite position de chargement, la machine d'insertion comportant le long dudit chemin de plis une plaque de guidage montée en regard dudit dispositif d'ouverture formant un ensemble préassemblé, ledit dispositif étant caractérisé en ce que l'ensemble préassemblé est formé sur un axe unique dit axe des doigts, avec lesdits doigts d'ouverture montés libres en rotation directement sur ledit axe des doigts et avec ledit axe des doigts équipé de premiers moyens de positionnement longitudinal, pour chaque doigt, et de seconds moyens de butée élastique s'étendant d'un même côté dudit axe des doigts, pour chaque doigt, et en ce que ladite plaque de guidage est montée en regard dudit ensemble préassemblé en s'opposant à l'action desdits seconds moyens élastiques sur les doigts et assurant le guidage des doigts contre l'une de ses faces, lorsqu'ils passent de leur position effacée en position d'ouverture et inversement.

Selon une autre caractéristique la plaque de guidage est une plaque couplant ledit chemin des plis à l'enveloppe dans ladite position de chargement, dans la machine d'insertion, ladite plaque de guidage recouvrant partiellement ledit ensemble.

Selon une autre caractéristique ledit axe des doigts comporte, en outre, au moins un patin de glissement sous ladite plaque de guidage, pour le maintien d'orientation dudit axe des doigts.

Selon une autre caractéristique ledit axe des doigts porte, en outre, deux glissières longitudinales dans lesquelles il coulisse et qui permettent le montage direct dudit ensemble dans la machine d'insertion.

Avantageusement deux bagues et un ressort spirale assurent le positionement longitudinal de chaque doigt d'ouverture sur l'axe des doigts et l'un des brins terminaux du ressort s'étend latéralement en regard du doigt d'ouverture concerné et a son bout replié sous le doigt pour assurer sa retenue.

Les caractéristiques et avantages de la présente invention ressortiront de la description donnée ci-après d'un mode préféré de la réalisation illustré à titre d'exemple dans les dessins ci-annexés. Dans ces dessins :
- la figure 1 est une vue schématique partielle en élévation montrant une machine à insérer équipée du dispositif d'ouverture du corps des enveloppes selon l'invention,
- la figure 2 est une vue schématique de dessus d'un ensemble appartenant au dispositif d'ouverture de l'invention,
- la figure 3 est une vue schématique de dessus d'un autre élément coopérant, en particulier, avec ledit ensemble selon la figure 2 dans le dispositif d'ouverture selon l'invention,
- La figure 4 est une vue de profil à plus grande échelle de l'un des éléments de l'ensemble de la figure 2,
- La figure 5 représente un autre élément, dit glissière de cet ensemble selon la figure 2, vu également à plus grande échelle de face en 5A et de dessus en 5B.

Dans la figure 1 on a illustré l'organisation générale d'un poste de chargement d'enveloppes, dans une machine à insérer équipée d'un dispositif d'ouverture du corps des enveloppes selon la présente invention.

Dans cette figure 1, on désigné par 1 un chemin d'enveloppes vides à charger et en 2 un chemin des plis. La flèche 1A traduit l'avance d'une enveloppe vide à charger, sur le chemin 1, pour sa présentation et son maintien dans une position définie de chargement, en regard du chemin 2 des plis. La flèche 2A traduit l'avance d'un pli sur le chemin 2, pour son transfert vers l'enveloppe en attente de chargement et son insertion dans l'enveloppe.

Un premier jeu de galets 3 et un premier jeu associé de contre-galets 4 contribuent à l'avance de chaque enveloppe jusqu'à sa position de chargement et assurent son maintien dans cette position pendant son chargement. Une paire de deuxièmes jeux de galets en pression 5 et 6, légèrement en amont sur le chemin 1, assure la retenue du rabat d'enveloppe préalablement déplié lorsque l'enveloppe est dans sa position de chargement. Des moyens convenables non illustrés permettent de déplier le rabat d'enveloppe au cours de l'avance de l'enveloppe sur le chemin 1. Un moteur 7, dit moteur des enveloppes, assure l'avance de chaque enveloppe. Il est couplé notamment au premier jeu de galets 3 qu'il entraîne selon la flèche 3A et arrête lorsque l'enveloppe est en position de chargement.

La position de chargement correspond au passage du corps de l'enveloppe entre les premiers jeux de galets et contre-galets 3 et 4, pour lequel la ligne de jonction entre le corps de l'enveloppe et son rabat déplié est entre ces premiers jeux de galets et contre-galets 3 et 4.

Une paire de troisième jeux de galets 8 et 9 contribue à l'avance de chacun des plis sur le chemin 2, qui est à insérer dans l'enveloppe en attente de chargement. Ces jeux de galets 8 et 9 sont montés élastiquement en pression sur la sortie du chemin 2.

Ils sont en regard des jeux de galets 3 et contre-galets 4 et à une distance d'eux inférieure à la longueur des plis à insérer dans les enveloppes. Ils permettent ainsi à eux seuls d'assurer le transfert de chaque pli entre les premiers jeux de galets 3 et contre-galets 4 et son insertion au moins partielle dans l'enveloppe en attente.

Une plaque de guidage des plis, 10, est montée entre les jeux de galets 8 et de contre-galets 4. Une contre plaque 11 lui est associée entre les jeux de galets 9 et 3.

Un moteur 12, dit moteur des plis, assure l'avance des plis sur le chemin 2. Il est montré couplé au jeu de galets 8 monté sous la sortie du chemin 2. Il peut également être couplé au jeu de galets 9. Une flèche 8A traduit l'entraînement du jeu de galets 8, assuré par le moteur 12 quand celui-ci est commandé.

Des doigts d'ouverture 13 du corps de l'enveloppe sont montés entre les jeux de galets 3 et contre-galets 4 et les jeux de galets 8 et 9. Ils sont normalement effacés à l'avant des jeux de galets et contre-galets 3 et 4. Ils sont actionnés selon la flèche 13F en position d'ouverture du corps de l'enveloppe en attente dans sa position de chargement. Une telle disposition générale est en tant que telle connue. La réalisation du dispositif d'ouverture selon l'invention, qui comporte ces doigts 13, sera précisée ci-après.

Pour l'insertion des doigts 13 dans le corps de l'enveloppe et l'insertion du pli dans l'enveloppe ainsi rendue largement ouverte, le premier jeu de contre-galets 4 est monté rétractable sous le premier jeu de galets 3.

Une came 14 est affectée à la commande du premier jeu de contre-galets 4 dans une position de pression contre le premier jeu de galets 3 et dans une position rétractée. Une autre came 15 est affectée à la commande des doigts d'ouverture 13 dans leur position effacée et dans leur position d'ouverture. Ces deux cames 14 et 15 sont montées sur un même arbre moteur 16. La flèche 16A traduit l'entraînement de cet arbre moteur 16. Un moteur de commande non illustré assure son entraînement. Les deux cames 14 et 15 sont initialement calées l'une par rapport à l'autre pour les commandes convenables qu'elles réalisent en synchronisme avec le déroulement d'un cycle d'insertion.

Une paire de bras 20 porte le jeu de contre-galets 4. Elle est montée articulée autour d'un axe 20A qui est constitué par l'axe du jeu de galets 8 d'avance des plis. Ces bras portent un galet 21 de roulement sur la came 14 ; le galet 21 est maintenu en appui sur la came 14 par des moyens élastiques non représentés. Une flèche 20F traduit le pivotement de la paire de bras 20A, pour la mise en position rétractée du jeu de contre-galets 4.

Une autre paire de bras ou leviers 22 porte les doigts d'ouverture 13. Ces leviers sont articulés autour d'un axe terminal 22A, à l'opposé des doigts d'ouverture. Ils portent un galet 23 de roulement sur la came 15.

Ainsi qu'illustré, la came 14 présente sur sa périphérie deux profilés 14A et 14C, centrés à l'opposé l'un de l'autre sensiblement, pour la commande de mise en position de pression du jeu de contre-galets 4 ; elle présente, en outre, deux autres profilés 14B et 14D, d'un côté et de l'autre, entre les deux premiers profilés, pour la commande de mise en position rétractée du jeu de contre-galets 4. La came 15 quant à elle ne présente que deux profilés 15A et 15B sur sa périphérieu, pour la commande en position effacée et en position d'ouverture, respectivement, des doigts 13.

Un disque 18 à encoche 18A est monté avec les cames 14 et 15 sur l'arbre moteur 16. Il est associé à un détecteur schématisé en 19 monté en fourche optique sur le disque 18 pour détecter l'encoche 18A. Cet ensemble disque 18 et détecteur 19 assure alors une détection de position référence pour l'arbre à cames 14 et 15.

Le jeu de contre-galets 3 est en outre couplé au jeu de galets 8 d'avance des plis, pour son entraînement avec lui. Une courroie de transmission 25, simplement amorcée pour éviter des surchages inutiles, assure ce couplage. Le jeu de contre-galets 4 est à cet effet monté sur un mécanisme à roue libre 26. Une flèche 4A illustre l'entraînement en rotation du jeu de contre-galets 4, soit par friction contre le jeu de galets 3 alors entraîné ou par le couplage réalisé sur le jeu de galets 8 d'avance des plis.

Le mode de réalisation du dispositif d'ouverture à doigts 13, selon la présente invention, est précisé ci-après en regard de cette figure 1 et plus particulièrement des figures 2 et 3, ces figures 2 et 3 étant des vues de dessus schématiques montrant séparément un ensemble prémonté à doigts d'ouverture et la plaque de guidage 10 précitée, cette plaque coopérant avec cet ensemble et appartenant avec lui au dispositif d'ouverture.

L'ensemble à doigts d'ouverture est désigné globalement sous la référence 30. Il vient se monter directement entre les deux flasques latéraux tels que 31 de la machine, sur lesquels il est retenu et est partiellement recouvert par la plaque de guidage 10 positionnée relativement à cet ensemble et fixée sur les flasques.

Cet ensemble 30 à doigts d'ouverture est décrit en regard de la figure 2. Les références de ses éléments, qui sont visibles dans la figure 1, ont simplement été reportées dans cette figure 2. L'ensemble 30 est formé sur un axe 35 dit axe des doigts. Il a un agencement qui présente une symétrie par rapport à un plan transversal coupant l'axe des doigts au milieu de sa longueur.

Il comporte deux doigts d'ouverture courts 13A sur les portions d'extrémité de l'axe, et deux doigts longs intermédiaires 13B. Les quatre doigts 13A et 13B sont montés libres en rotation sur l'axe des doigts 35. Ces doigts sont positionnés longitudinalement sur l'axe 35 chacun entre deux bagues 36 et 37. Les deux bagues de positionnement concernant le même doigt ont entre elles un écartement supérieur à la largeur du doigt. Sur l'un des côtés de chaque doigt, un ressort 38 est enroulé autour de l'axe des doigts 35, entre ce doigt et l'une des bagues correspondantes, qui est la bague 37. Ce ressort assure avec les deux bagues le positionnement longitudinal de chaque doigt. Il a l'une de ses extrémités bloquée dans la bague 37, par des moyens de retenue convenables non représentés. Son autre extrémité s'étend à l'avant de l'axe, latéralement en regard du doigt concerné, et a son bout 38A replié sous ce doigt qui forme une butée élastique d'appui pour ce doigt.

Les extrémités de l'axe des doigts 35 sont montées chacune dans une glissière longitudinale 40. Deux circlips 41, chacun sur le côté extérieur de la glissière considérée, assurent la retenue de ces glissières sur l'axe des doigts 35. Dans l'ensemble 30, considéré non monté en position entre les flasques de la machine à insérer selon la figure 1, ce sont les glissières 40 qui coulissent librement sur les extrémités de l'axe des doigts 35. Sur l'extérieur de chaque circlips, il porte une bague terminale 42 d'embout d'axe.

L'axe des doigts 35 porte, en outre, un patin central 45. Ce patin a la forme d'un petit pavé de section rectangulaire, dont la face supérieure plane et rectangulaire constitue une surface de glissement pour l'ensemble 30, en regard d'une pièce de référence, en l'occurence la plaque de guidage précitée 10. Il est bloqué par une vis 46, ou analogue, sur l'axe des doigts, sans liberté de rotation ; il constitue un patin d'orientation de l'axe des doigts 35.

La figure 3 montre la plaque de guidage 10 précitée qui coopère avec l'ensemble 30 de la figure 2. La plaque 10 se monte comme l'ensemble 30 entre les flasques latéraux tels que 31 de la machine (figure 1), en venant recouvrir partiellement l'ensemble 30. On a repéré dans cette figure 3, l'axe 35 précité et les doigts d'ouverture 13A, 13B de l'ensemble 30 des figures 1 et 2 et les contre-galets 4 de la figure 1. Cette plaque est plane, mis à part son bord arrière 10A qui est légèrement replié.

La partie avant de cette plaque de guidage 10 présente quatre échancrures 50 pour les quatre doigts d'ouverture 13A, 13B de l'ensemble 30, qui ont été montrés en pointillés. La partie terminale de chacun des doigts affleure au niveau de la plaque à travers son échancrure. Cette même partie avant de la plaque de guidage 10 présente en outre trois autres échancrures 51, moins profondes que les échancrures 50 et situées dans les intervalles laissés entre les échancrures 50. Ces échancrures 51 correspondent au premier jeu de contre-galets 4 précité (figure 1) ; les trois contre-galets 4 de ce premier jeu viennent chacun en légère saillie sur le niveau de la plaque de guidage, à travers l'une des échancrures 51 correspondantes, lorsque ce premier jeu de contre-galets 4 est en position de pression.

En outre, le bord avant 10B de la plaque est plus saillant dans sa partie médiane. Il a un profilé en V largement ouvert et inversé, dont les deux branches et l'arête sont coupées par les échancrures 50, 51.

Le profilé des doigts d'ouverture 13 est précisé en regard de la figure 2 et de la figure 4, la figure 4 étant une vue de profil à échelle agrandie des doigts courts 13A de la figure 2.

Les doigts longs 13B sont pratiquement identiques aux doigts courts 13A, seule leur partie terminale a été rendue légèrement plus longue. Ils ne sont donc ni illustrés ni décrits de manière séparée.

Chacun des doigts d'ouverture 13A est constitué par un profilé allongé. Il a un alésage terminal 53 transversal au profilé allongé, pour son montage libre en rotation sur l'axe des doigts. Cet alésage est de diamètre très légèrement supérieur à celui de l'axe des doigts.

Ce profilé présente deux parties principales 54 et 55 séparées par une petite partie médiane de transition 56. La partie 54 est celle qui présente l'alésage 53. La partie 55 est celle terminale du doigt considéré monté sur l'axe des doigts. Elles ont leur face supérieure 54A et 55A qui est sensiblement horizontale, mais avec le niveau de la face 55A légèrement surélevé par rapport à celui de la face 54A. La face supérieure 56A de la partie médiane intermédiaire forme un pan incliné de liaison.

Les faces inférieures de ces parties 54, 55 et 56 sont sensiblement parallèles aux faces supérieures respectives et n'ont pas été référencés. Seul le bout du doigt, sur la partie 55, a sa face inférieure arrondie ; ce bout est repéré sous la référence 55B, il forme un angle vif et présente une épaisseur réduite pour des facilités d'insertion du doigt dans l'enveloppe et allant ensuite croissante pour une bonne ouverture de l'enveloppe.

En regard de la figure 2 et/ou de la figure 4, on voit que les doigts 13A ou 13B présentent en outre des chanfreins latéraux 55C sur leur partie terminale 55, rendant la face inférieure de cette partie terminale plus étroite que sa face supérieure. Ils ont également une pente arrondie 55D sur la face inférieure de leur bout 55B.

Lorsque l'ensemble 30 et la plaque 10 sont montés dans la machine, la face supérieure 54A de la partie 54 de chaque doigt constitue le plan de butée du doigt contre la face inférieure de la plaque de guidage 10, à l'encontre de l'action exercée par le ressort 38 sur ce doigt. Elle forme aussi le plan de guidage de chaque doigt sous la plaque 10, lorsque les doigts sont actionnés de leur position effacée à leur position d'ouverture et inversement. En outre, lorsque les doigts sont actionnés en position d'ouverture, cette face 54A va en s'échappant progressivement dans l'échancrure 50 correspondante, pour permettre d'accentuer l'effet du ressort 38 et de provoquer un léger pivotement vers le haut de la partie 55 de chaque doigt.

Le pan incliné inférieur de la partie intermédiaire 56 est reçu sur l'extrémité d'appui 38A du ressort. Il s'oppose ainsi à tout glissement important de l'extrémité d'appui 38A de ce ressort.

Lors de l'actionnement des doigts d'ouverture de l'une de leurs positions possibles à l'autre, le patin central 45 glisse sous la plaque de guidage 10. Il évite alors toute rotation de l'axe des doigts 35, sur lui-même.

Dans la figure 5, on a montré l'une des glissières 40 de l'ensemble 30 précité, vue de face en 5A et de dessus en 5B. Cette glissière 40 forme une fenêtre rectangulaire dans laquelle l'axe des doigts est maintenu tout en pouvant coulisser. Cette glissière guide l'axe des doigts 35, lorsque l'ensemble 30 est monté en place sur la machine ; elle permet aussi le montage de l'ensemble 30 sur la machine d'insertion (figure 1).

Chaque glissière 40 a un grand côté supérieur 40A, un autre inférieur 40B et deux côtés latéraux identiques 40C. Elle présente sur la longueur de chacun de ses côtés latéraux une rainure 40E et sur celle de son seul côté longitudinal inférieur 40B une autre rainure 40F.

Bien que non illustré dans la figure 1, on comprend aisément qu'un logement est prévu sur chaque flasque latéral 31 pour la glissière 40 correspondante. Ce logement est ouvert sur son bord supérieur ; chacun de ses trois autres bords constitue ou présente une nervure sur laquelle vient s'insérer la rainure correspondante de la glissière 40.

L'ensemble 30, qui a ses différents éléments préassemblés sur l'axe des doigts 35, se trouve équipé pour être directement monté, de manière très simple, sur la machine.

Lors du montage de l'ensemble 30 sur la machine, on voit également en regard de la figure 1, qu'il vient aussi directement se coupler sur sa paire de leviers de commande 22. A cet effet, comme montré dans la figure 1, chacun des leviers 22 est constitué par un bras articulé au bas de la machine et dont l'extrémité opposée forme une fourche 22B de réception directe des parties terminales de l'axe des doigts 35.

L'axe des doigts 35 est retenue dans cette fourche 22B par la plaque de guidage 10. Cette même plaque de guidage 20 ferme aussi le bord supérieur du logement de chaque glissière 40 prévu dans les flasques et évite alors tout dégagement de cette glissière.

Chacun des leviers s'étend sur la face extérieure de chacun des flasques latéraux 31 de la machine. La face extérieure de chacun de ces leviers, opposée à la face en regard du flasque porte un doigt cyclindrique court et saillant, qui constitue le galet 23 précité. Ce galet 23 est engagé dans un chemin qui constitue la came 15. Le chemin de came 15 est donc défini dans la face frontale d'un disque de commande 17, qui est en regard du flasque latéral 31 concerné de la machine. La came 14 de commande du premier jeu de contre-galets 4 est constituée alors par la périphérie d'un moyeu du disque de commande 17. Cet agencement permet de réaliser les deux cames 14 et 15 sur la même pièce 17.

Le dispositif d'ouverture selon l'invention est rendu aisé à réaliser, à monter dans la machine d'insertion et à démonter. Il ne nécessite aucun réglage ultérieur. Il est d'encombrement très faible, étant disposé sous la plaque de guidage 10. Cette plaque 10 a alors la double fonction de guidage des plis sur sa face supérieure, en couplant le chemin des plis à l'enveloppe en position de chargement, et de guidage des doigts d'ouverture 13 et de maintien constant de l'orientation de leur axe 35 pour l'ensemble 30. En outre, l'ensemble 30 est de très faible inertie.

La présente invention a été décrite en regard de l'exemple de réalisation illustre dans les dessins. Il est évident que l'on peut y apporter des modifications de détail et/ou remplacer certains moyens par d'autres équivalents, sans pour autant sortir du cadre de l'invention. En particulier les moyens de butée élastiques pour les doigts réalisés par des ressorts spirales dont l'un des brins forme cette butée peuvent être réalisés par tout autre moyen s'opposant à la rotation complète des doigts sur l'axe des doigts et à l'action de la plaque 10 sur les doigts. Les glissières 40 portées par l'axe des doigts 35 de l'ensemble 30, considéré non encore monté sur la machine, peuvent être retenues latéralement sur la plaque de guidage au lieu d'être retenues sur les flasques de la machine, la plaque de guidage et l'ensemble 30 tous deux assemblés peuvent alors être fixés sur la machine.

En particulier aussi, la fonction de maintien de l'orientation de l'axe des doigts, réalisée par la patin central 45, peut être assurée aussi, en supplément ou en variante, par les portions terminales de l'axe ces doigts, en donnant à ces portions terminales reçues dans les glissières une section rectangulaire ou en y formant des méplats. En variante, les bagues de maintien longitudinal 36, 37 peuvent aussi assurer cette fonction de maintien d'orientation de l'axe des doigts 35.

## Revendications

1. Dispositif d'ouverture de corps d'enveloppes pour leur chargement, rentrant dans une machine d'insertion dans laquelle chaque enveloppe à charger est maintenue dans une position dite de chargement en regard d'un chemin de plis (2), ledit dispositif comportant des doigts d'ouverture (13) couplés à des moyens d'actionnement eux-mêmes couplés à des moyens de commande, pour assurer la mise des doigts d'ouverture (13) en position effacée et en position d'ouverture, en regard de l'enveloppe dans ladite position de chargement, la machine d'insertion comportant le long dudit chemin de plis (2) une plaque de guidage (10) montée en regard dudit dispositif d'ouverture formant un ensemble préassemblé (30), ledit dispositif étant caractérisé en ce que l'ensemble préassemblé (30) est formé sur un axe unique dit axe des doigts (35), avec lesdits doigts d'ouverture (13) montés libres en rotation directement sur ledit axe des doigts (35) et avec ledit axe des doigts (35) équipé de premiers moyens (36, 37, 38) de positionnement longitudinal, pour chaque doigt (13), et de seconds moyens (38A) de butée élastique s'étendant d'un même côté dudit axe des doigts (35) pour chaque doigt (13), et en ce que ladite plaque de guidage (10) est montée en regard dudit ensemble préassemblé (30) en s'opposant à l'action desdits seconds moyens élastiques (38A) sur les doigts (13) et assurant le guidage des doigts (13) contre l'une de ses faces, lorsqu'ils passent de leur position effacée en position d'ouverture et inversement.

2. Dispositif d'ouverture selon la revendication 1, caractérisé en ce que ladite plaque de guidage (10) est une plaque couplant ledit chemin des plis (2) et l'enveloppe dans ladite position de chargement, dans ladite machine d'insertion, ladite plaque de guidage (10) recouvrant partiellement ledit ensemble (30).

3. Dispositif d'ouverture selon la revendication 2, caractérisé en ce que ledit axe des doigts (35) comporte, en outre, au moins un patin (45) de glissement sous ladite plaque de guidage (10), pour le maintien d'orientation dudit axe des doigts (35).

4. Dispositif d'ouverture selon l'une des revendications 2 et 3, caractérisé en ce que ledit axe des doigts (35) porte, en outre, deux glissières longitudinales (40) dans lesquelles il coulisse.

5. Dispositif d'ouverture selon la revendication 4, caractérisé en ce que chacune desdites glissières (40) est équipée de moyens (40E, 40F) de montage et de retenue directs dudit ensemble (30) sur des supports latéraux (31) dans la machine d'insertion, lesdites glissières sur ledit axe des doigts ayant entre elles un écartement correspondant à celui entre lesdits supports.

6. Dispositif d'ouverture selon la revendication 5, caractérisé en ce que lesdits moyens de montage et de retenue comportent des rainures (40E, 40F) sur des côtés (40B, 40C) de chaque glissière coopérant avec les bords correspondants d'un logement prévu sur chaque support.

7. Dispositif d'ouverture selon l'une des revendications 4 à 6, caractérisé en ce que ladite plaque de guidage (10), a l'un de ses bords (10B) saillant à l'avant desdits doigts d'ouverture (13) et présentant des échancrures (50) dans lesquelles affleurent les doigts d'ouverture (13) respectifs.

8. Dispositif d'ouverture selon l'une des revendications 4 à 7, et dans lequel lesdits moyens d'actionnement (22) desdits doigts (13) sont constitués par des leviers articulés et les moyens de commande par une came (15), caractérisé en ce que lesdits leviers (22) ont une extrémité formant une fourche (22B) de réception pour ledit axe des doigts (35), en assurant leur couplage direct.

9. Dispositif d'ouverture selon la revendication 8, caractérisé en ce que chaque levier (22) porte un doigt saillant latéralement (23) et en ce que ladite came (15) est constituée par un chemin de came, qui reçoit ledit doigt saillant et est formé dans la face frontale d'un disque de commande (17).

10. Dispositif d'ouverture selon la revendication 9, caractérisé en ce que ledit disque de commande (17) a, en outre, un moyeu dont la périphérie définit une deuxième came (14) affectée à la commande de moyens (3, 4) d'amenée et de maintien de chaque enveloppe dans la position de chargement de ladite machine d'insertion.

11. Dispositif d'ouverture selon l'une des revendications 2 à 10, caractérisé en ce que chaque doigt d'ouverture (13) est constitué par un profilé allongé comportant une première partie terminale (54) présentant un alésage terminal (53), pour son montage sur ledit axe des doigts (35), une deuxième partie terminale opposée (55) sensiblement parallèle à la première à laquelle est reliée par une petite partie intermédiaire à faces inclinées (56), la deuxième partie (55) étant à un niveau supérieur par rapport à la première partie (54).

12. Dispositif d'ouverture selon la revendication 11, caractérisé en ce que l'une des faces inclinées de ladite partie intermédiaire (56) constitue la face d'appui du doigt (13) sur lesdits seconds moyens (38A) de butée élastique.

13. Dispositif d'ouverture selon la revendication 12, caractérisé en ce que l'une des faces dite face supérieure (54A) de ladite première partie (54) du profilé de chaque doigt constitue une surface d'appui et de glissement du doigt contre l'une des faces de la plaque de guidage (10), lors de l'actionnement des doigts de l'une de leurs positions à l'autre.

14. Dispositif d'ouverture selon l'une des revendications 12 et 13, caractérisé en ce que lesdits premiers moyens de positionnement longitudinal des doigts sur ledit axe des doigts comportent deux bagues latérales (36, 37) pour chaque doigt (13).

15. Dispositif d'ouverture selon la revendication 14, caractérisé en ce que lesdits premiers moyens de positionnement longitudinal des doigts sur ledit axe des doigts (35) comportent, en outre, un ressort en spirale (38) monté pour chaque doigt entre l'une des deux bagues (36, 37) et le doigt (13).

16. Dispositif d'ouverture selon la revendication 15, caractérisé en ce que lesdits seconds moyens de butée élastique pour chaque doigt (13) comportent l'un des brins terminaux (38A) dudit ressort (38), s'étendant latéralement au regard du doigt et ayant son bout (38A) replié sous ce doigt, l'autre brin terminal dudit ressort étant ancré dans des moyens de retenue portés par ledit axe des doigts (35).

## Claims

1. A device for opening envelope bodies to be filled and for being incorporated in an insertion machine, in which each envelope to be filled is held in a filling position facing a mail path (2), said device including opening fingers (13) coupled to actuator means themselves coupled to control means in order to move the opening fingers (13) into a retracted position and an opening position facing an envelope staying in said filling position, the insertion machine comprising along said mail items path (2) a guide plate (10) mounted in front of said opening device which forms a preassembled assembly (30), characterized in that the preassembled assembly (30) is formed on a single finger shaft (35), with said opening fingers (13) being mounted to rotate freely and directly on said finger shaft (35), and with said finger shaft (35) being fitted with longitudinal positioning first means (36, 37, 38) for each finger (13), and with resilient abutment second means (38A) extending on the same side of said finger shaft (35) for each finger (13), and in that said guide plate (10) is mounted facing said assembly (30) so as to oppose the action of said resilient second means (38A) on the fingers (13), and to ensure the guiding of the fingers (13) against one of its faces, when the fingers move from their retracted position to the opening position, and vice versa.

2. An opening device according to claim 1, characterized in that said guide plate (10) is a plate coupling said mail path (2) to the envelope staying in said filling position inside said insertion machine, said guide plate (10) partially overlying said assembly (30).

3. An opening device according to claim 2, characterized in that said finger shaft (35) further includes at least one shoe (45) sliding beneath said guide plate (10) for maintaining the orientation of said finger shaft (35).

4. An opening device according to claim 2 or 3, characterized in that said finger shaft (35) further carries two longitudinal slideways (40) in which it slides.

5. An opening device according to claim 4, characterized in that each of said slideways (40) is fitted with retaining and mounting means (40E, 40F) for directly engaging said assembly (30) on side supports (31) of the insertion machine, said slideways being disposed the same distance apart along said finger shaft as the distance between said supports.

6. An opening device according to claim 5, characterized in that said retaining and mounting means include grooves (40E, 40F) on sides (40B, 40C) of each slideway co-operating with corresponding edges of a housing provided in each support.

7. An opening device according to any one of claims 4 to 6, characterized in that said guide plate (10) has one of its edges (10B) projecting towards the front of the opening fingers (13) and having notches (50) in which respective ones of the opening fingers (13) lie flush.

8. An opening device according to any one of claims 4 to 7, and in which said actuator means (32) of said fingers (13) are constituted by hinged levers and by cam control means (15), the device being characterized in that said levers (22) have a fork (22B) at one end for receiving said finger shafts (35), thereby providing direct coupling therewith.

9. An opening device according to claim 8, characterized in that each lever (22) carries a laterally projecting finger (23), and in that said cam (15) is constituted by a cam path which receives said projecting finger and which is formed in the front face of a control disk (17).

10. An opening device according to claim 9, characterized in that said control disk (17) also has a hub whose periphery defines a second cam (14) for controlling the means (3, 4) for bringing each envelope into the loading position in the insertion machine and holding it there.

11. An opening device according to any one of claims 2 to 10, characterized in that each opening finger (13) is constituted by an elongate shape comprising a first terminal portion (54) having a terminal bore (53) for mounting the finger on the finger shaft (35), an opposite second terminal portion (55) substantially parallel to the first and connected thereto by a small intermediate portion (56) having sloping faces, the second portion (55) being at a level which is higher than the level of the first portion (54).

12. An opening device according to claim 11, characterized in that one of the sloping faces of said intermediate portion (56) constitutes the face of the finger (13) against which said resilient abutment second means (38A) come into abutment.

13. An opening device according to claim 12, characterized in that a "top" one (54A) of the faces of said first portion (54) of the elongate shape of each finger constitutes a bearing and sliding surface for the finger against one of the faces of the guide plates (10) when the fingers are actuated to move from either of their two positions to the other position.

14. An opening device according to claim 12 or 13, characterized in that said longitudinal positioning first means for the fingers on the finger shaft include two lateral rings (36, 37) for each finger (13).

15. An opening device according to claim 14, characterized in that said longitudinal positioning first means for the fingers on said finger shaft (35) further include a spiral spring (38) mounted for each finger between one of the two rings (36, 37) and the finger (13).

16. An opening device according to claim 15, characterized in that said resilient abutment second means for each finger (13) include one of the end lengths (38A) of said spring (38), said length extending along one of the sides of the finger and having its tip (38A) folded beneath the finger, with the other terminal length of said spring being anchored in retaining means carried by said finger shaft (35).

## Patentansprüche

1. Einrichtung zum Öffnen des Körpers von Umschlägen zur Beschickung derselben, die Bestandteil einer Kuvertiermaschine ist und bei der jeder zu beschickende Umschlag in einer Beschickungsposition gegenüber einer Bahn für Briefe (2) gehalten wird, wobei die Einrichtung Öffnungsfinger (13) aufweist, die an Betätigungsmittel angekuppelt sind, die ihrerseits an Steuermittel angeschlossen sind, um die Öffnungsfinger (13) gegenüber dem in der Beschickungsposition stehenden Umschlag in die versenkte Stellung bzw. in die Öffnungsstellung zu bewirken, wobei die Kuvertiermaschine entlang der Bahn für Briefe (2) eine Führungsplatte (10) aufweist, die gegenüber der Öffnungseinrichtung angeordnet ist, welche eine vormontierte Baugruppe (30) bildet, dadurch gekennzeichnet, daß die vormontierte Baugruppe (30) auf einer einzigen Welle (35) für die Finger angebracht ist, wobei die Öffnungsfinger (13) drehbeweglich direkt auf dieser Welle (35) befestigt sind und die Welle (35) für jeden Finger (13) mit ersten Längspositionierungsmitteln (36, 37, 38) und mit zweiten elastischen Anschlagmitteln (38A) ausgerüstet ist, die sich für jeden Finger (13) an der gleichen Seite der Welle (35) erstrecken, und daß die Führungsplatte (10) gegenüber der vormontierten Baugruppe (30) befestigt ist und sich der Wirkung der zweiten elastischen Mittel (38A) auf die Finger (13) widersetzt und die Führung der Finger (13) gegen eine ihrer Flächen bewirkt, wenn die Finger aus ihrer versenkten Stellung in die Öffnungsstellung gehen, und umgekehrt.

2. Öffnungseinrichtung nach Anspruch 1, dadurch gekennzeichnet, daß die Führungsplatte (10) eine Platte ist, die in der Kuvertiermaschine die Bahn (2) für Briefe mit dem Umschlag in der Beschickungsposition in Verbindung bringt, wobei die Führungsplatte (10) die Baugruppe (30) teilweise bedeckt.

3. Öffnungseinrichtung nach Anspruch 2, dadurch gekennzeichnet, daß die Fingerwelle (35) weiter mindestens eine Gleitkufe (45) unter der Führungsplatte (10) zur Beibehaltung der Ausrichtung der Welle (35) aufweist.

4. Öffnungseinrichtung gemäß Anspruch 2 oder 3, dadurch gekennzeichnet, daß die Welle (35) weiter zwei Längsgleitschienen (40) aufweist, in der die Achse verschiebbar gelagert ist.

5. Öffnungseinrichtung nach Anspruch 4, dadurch gekennzeichnet, daß jede Gleitschiene (40) mit Mitteln (40E, 40F) zum Montieren und direkten Halten der Baugruppe (30) auf Seitenstützen (31) in der Kuvertiermaschine ausgerüstet ist, wobei die auf der Welle (35) befestigten Gleitschienen einen gegenseitigen Abstand entsprechend dem zwischen den Stützen befindlichen Abstand aufweisen.

6. Öffnungseinrichtung nach Anspruch 5, dadurch gekennzeichnet, daß die Montage- und Halterungsmittel Nuten (40E, 40F) an den Seiten (40B, 40C) jeder Gleitschiene aufweisen, die mit den entsprechenden Rändern einer an jeder Stütze vorgesehenen Aussparung zusammenwirken.

7. Öffnungseinrichtung nach einem der Ansprüche 4 bis 6, dadurch gekennzeichnet, daß die Führungsplatte (10) mit einer ihrer Kanten (10B) über die Öffnungsfinger (13) vorspringt und Kerben (50) aufweist, in die die jeweiligen Öffnungsfinger (13) gerade hineinragen.

8. Öffnungseinrichtung nach einem der Ansprüche 4 bis 7, bei der die Betätigungsmittel (22) für die Finger (13) aus schwenkbar gelagerten Hebeln, und die Steuermittel aus einem Nocken (15) bestehen, dadurch gekennzeichnet, daß die Hebel (22) ein Ende besitzen, das eine Aufnahmegabel (22B) für die Welle (35) bildet, und dabei deren direkte Ankupplung bewirken.

9. Öffnungseinrichtung nach Anspruch 8, dadurch gekennzeichnet, daß jeder Hebel (22) einen seitlich vorspringenden Finger (23) besitzt und daß der Nocken (15) eine Nockenbahn aufweist, auf der der vorspringende Finger aufliegt und die an der Stirnseite einer Steuerscheibe (17) ausgebildet ist.

10. Öffnungseinrichtung nach Anspruch 9, dadurch gekennzeichnet, daß die Steuerscheibe (17) weiter eine Nabe aufweist, deren Peripherie einen zweiten Nocken (14) definiert, der den Steuermitteln (3, 4) zur Heranführung und Positionierung jedes Umschlages in der Beschickungsposition der Kuvertiermaschine zugewiesen ist.

11. Öffnungseinrichtung nach einem beliebigen Anspruch 2 bis 10, dadurch gekennzeichnet, daß jeder Öffnungsfinger (13) aus einem länglichen Profil mit einem ersten Endabschnitt (54), der eine Endbohrung (53) zu seiner Befestigung an der Welle (35) aufweist, und einem zweiten entgegengesetzten Endabschnitt (55) besteht, der im wesentlichen parallel zum ersten Endabschnitt verläuft und an den er durch einen kurzen Zwischenabschnitt (56) mit schrägen Seiten angeschlossen ist, wobei der zwei Endabschnitt (55) relativ zum ersten Abschnitt (54) auf einem höheren Niveau liegt.

12. Öffnungseinrichtung nach Anspruch 11, dadurch gekennzeichnet, daß eine der schrägen Seiten des Zwischenabschnittes (56) die Anliegeseite des Fingers (13) auf dem zweiten elastischen Anschlagmittel (38A) bildet.

13. Öffnungseinrichtung nach Anspruch 12, dadurch gekennzeichnet, daß eine der Seiten, nämlich die obere Seite (54A) des ersten Abschnittes (54) des Profils jedes Fingers bei der Bewegung der Finger aus einer ihrer Stellungen in die andere Stellung eine Stütz- und Gleitoberfläche des Fingers auf einer der Seiten der Führungsplatte (10) bildet.

14. Öffnungseinrichtung nach Anspruch 12 oder 13, dadurch gekennzeichnet, daß die ersten Mittel zur Längspositionierung der Finger auf der Welle (35) zwei seitliche Ringe (36, 37) für jeden Finger (13) aufweisen.

15. Öffnungseinrichtung nach Anspruch 14, dadurch gekennzeichnet, daß die ersten Mittel zur Längspositionierung der Finger auf der Welle (35) weiter ein Spiralfeder (18) aufweisen, die auf jedem Finger zwischen den beiden Ringen (36, 37) und dem Finger (13) angebracht ist.

16. Öffnungseinrichtung nach Anspruch 15, dadurch gekennzeichnet, daß die zweiten elastischen Anschlagmittel für jeden Finger (13) von einer der Endwindungen (38A) der Feder (38) gebildet werden, die sich seitlich am Finger anliegend erstreckt, wobei ihr Ende (38A) unter den Finger umgebogen ist, während die andere Endwindung der Feder an den von der Welle (35) getragenen Halterungsmitteln verankert ist.
